# EUROPÄISCHE PATENTSCHRIFT

(11) **EP 0 041 163 B1**
(45) Veröffentlichungstag und Bekanntmachung des Hinweises auf die Patenterteilung: **01.08.1984**
(21) Anmeldenummer: 81103711.8
(22) Anmeldetag: 14.05.1981
(51) Int. Cl.: F24H 9/20, F24D 19/10

(54) **Thermisch gesteuerte Sicherheitseinrichtung für Kessel in geschlossenen Heizungsanlagen**
Thermally operated safety device for boilers in closed-circuit heating plants
Dispositif de sécurité commandé thermiquement pour chaudière de chauffage dans des installations de chauffage à circuit hydraulique fermé

(30) Priorität: 31.05.1980 DE 3020797
(43) Veröffentlichungstag der Anmeldung: 09.12.1981
(73) Patentinhaber: HANS SASSERATH & CO KG, D-41352 Korschenbroich (DE)
(72) Erfinder: Sasserath, Arend, D-4050 Mönchengladbach 2 (DE); Hecking, Willi, D-4050 Mönchengladbach 2 (DE)
(74) Vertreter: Weisse, Jürgen, Dipl.-Phys. Patentanwalt

## Beschreibung

Die Erfindung betrifft eine thermisch gesteuerte Sicherheitseinrichtung für mit festen Brennstoffen beheizte Kessel in geschlossenen Heizungsanlagen, bei welcher im Fall einer Übertemperatur in der Heizungsanlage kaltes Frischwasser aus der Versorgungsleitung in das System der Heizungsanlage eingelassen und heisses Heizungswasser in einen Ablauf abgelassen wird, enthaltend: eine zu dem System der Heizungsanlage geführte, mit der Versorgungsleitung verbundene Frischwasserzuleitung, in welcher in Reihe ein Druckminderer, ein temperaturgesteuertes Ventil und ein Rohrtrenner angeordnet sind und eine mit dem System der Heizungsanlage verbundene Ablaufleitung, in welcher eine thermische Ablaufsicherung angeordnet ist, wobei die thermische Ablaufsicherung von dem gleichen von der Heizungswassertemperatur beaufschlagten Temperaturfühler gesteuert ist wie das temperaturgesteuerte Ventil und bei einer geringfügig höheren Temperatur öffnet als dieses Ventil.

Heizungsanlagen werden üblicherweise als geschlossene Heizungsanlagen ausgebildet. In dem System der Heizungsanlage kann dabei ein höherer als atmosphärischer Druck entstehen. Druckschwankungen werden durch ein Druckausgleichsgefäss aufgenommen. Solche geschlossenen Heizungsanlagen müssen ein Sicherheitsventil enthalten, so dass bei Auftreten eines unzulässigen Überdrucks im System und im Kessel Heizungswasser abgeblasen wird. Ein solches Abblasen bei Überdruck findet statt, wenn der Kessel das Heizungswasser zu stark erhitzt. Das Abblasen von Heizungswasser bei geschlossenen Anlagen ist sehr störend, da dann bei normaler Heizungswassertemperatur der gewünschte Überdruck nicht mehr aufrechterhalten bleibt.

Bei Heizungsanlagen, bei denen der Kessel mit Öl oder Gas befeuert wird, lässt sich die Wärmezufuhr und damit die Temperatur des Heizungswassers bequem regeln, so dass Übertemperaturen und Überdruck, die zu einem Ansprechen des Sicherheitsventils führen würden, kaum auftreten.

Das ist wesentlich schwierigier bei Heizungsanlagen, bei denen der Kessel mit festen Brennstoffen beheizt wird. Solche Kessel lassen sich weniger leicht regeln, so dass häufiger die Gefahr einer Übertemperatur und damit eines Überdrucks in der geschlossenen Heizungsanlage besteht.

Um bei Heizungsanlagen, bei denen der Kessel mit festen Brennstoffen beheizt wird und dementsprechend weniger gut regelbar ist, die Heizungsanlage einerseits als geschlossene Heizungsanlage ausbilden zu können und andererseits ein unerwünscht häufiges Ansprechen des Sicherheitsventils zu verhindern, ist es bekannt, auf der Warmwasserseite eines in den Kessel eingebauten Warmwasserbereiters oder eines speziell als Sicherheitseinrichtung eingebauten Wärmetauschers ein thermisch gesteuertes Ventil einzusetzen. Wenn die Temperatur des Heizungswassers einen kritischen Wert überschreitet, öffnet dieses thermisch gesteuerte Ventil. Es fleisst kaltes Frischwasser aus der Versorgungsleitung durch den Warmwasserbereiter oder Wärmetauscher, entzieht dem Heizungswasser Wärme und fliesst als warmes Wasser zu einem Ablauf ab. Dieses thermisch gesteuerte Ventil wird als «thermische Ablaufsicherung» bezeichnet. Durch diese thermische Ablaufsicherung wird dem Kessel Wärme entzogen und damit die Temperatur des Heizungswassers auf einen unkritischen Wert heruntergekühlt.

Dieses Verfahren setzt einen Kessel mit Warmwasserbereiter oder speziellem Wärmetauscher voraus. Es ist jedoch nicht möglich, einen Kessel ohne Warmwasserbereiter oder gesonderten Wärmetauscher auf diese Weise zu sichern. Gerade diese Aufgabe stellt sich jedoch häufig, wenn ein bisher mit Öl oder Gas betriebener Kessel auf feste Brennstoffe umgestellt werden soll.

Es ist eine Anordnung bekannt (DE--A-27 13 155), die auch bei solchen Kesseln eine Sicherung des geschlossenen Heizungssystems gegen Übertemperatur und damit Überdruck gewährleistet. Bei dieser bekannten Anordnung sind zwei temperaturgesteuerte Ventile vorgesehen, die von Temperaturfühlern im Vorlauf gesteuert sind und bei geringfügig unterschiedlichen Temperaturen öffnen. Über die bei der niedrigeren Temperatur öffnenden erste Ventil wird eine mit der Versorgungsleitung verbundene Frischwasserzuleitung mit dem Rücklauf der Heizungsanlage verbunden. Das bei der höheren Temperatur öffnende zweite temperaturgesteuerte Ventil verbindet den Vorlauf des Kessels mit einem Ablauf. Da eine ständige Verbindung zwischen einer Versorgungsleitung und der Heizungsanlage nicht zulässig ist, ist das erste temperaturgesteuerte Ventil mit dem Rücklauf über einen Rohrtrenner verbunden. Um den über das erste temperaturgesteuerte Ventil auf das Heizungssystem gegebenen Druck zu begrenzen ist diesem Ventil ein üblicher Druckbegrenzer vorgeschaltet. Bei einer Übertemperatur in der Heizungsanlage wird zunächst das erste temperaturgesteuerte Ventil geöffnet. Dadurch wird der Ausgangsdruck des Druckbegrenzers auf den Rohrtrenner gegeben, der dann die Verbindung zu dem System der Heizungsanlage herstellt. Da das System geschlossen ist, fliesst zunächst noch kein Wasser in das System. Bei einer geringfügig höheren Temperatur wird jedoch das zweite temperaturgesteuerte Ventil (thermische Ablaufsicherung) geöffnet, so dass warmes Wasser aus dem Vorlauf des Kessels abfliesst und dafür kaltes Wasser aus der Versorgungsleitung in das System nachfliessen kann. Wenn der Kessel auf eine unkritische Temperatur heruntergekühlt ist, schliessen nacheinander die beiden temperaturgesteuerten Ventile und der Rohrtrenner bewirkt wieder eine mechanische Trennung der Versorgungsleitung von der Heizungsanlage

Bei dieser bekannten Sicherheitseinrichtung sind zwei thermische Ablaufsicherungen vorgesehen, welche den Kaltwasserzufluss und Warmwasserabfluss beherrschen. Diese thermischen Ablaufsicherungen sind Ventile mit relativ grossem Querschnitt, da der gesamte Kaltwasserzufluss bzw. Warmwasserabfluss durch diese thermischen Ablaufsicherungen hindurchgehen muss. Der Rohrtrenner ist mit der ersten thermischen Ablaufsicherung in Reihe geschaltet. Das durch den Rohrtrenner bei Herstellung der Strömungsverbindung fliessende kalte Frischwasser strömt zunächst durch die erste thermische Ablaufsicherung und dann durch den Durchflusskanal des Rohrtrenners.

Diese bekannte Anordnung ist verhältnismässig kompliziert und sperrig.

Der Erfindung liegt die Aufgabe zugrunde eine thermisch gesteuerte Sicherheitseinrichtung der eingangs definierten Art einfacher und raumsparender auszubilden.

Erfindungsgemäss wird diese Aufgabe dadurch gelöst, dass
(a) der Rohrtrenner einen Durchflussanschluss von grossem Querschnitt und einen Steueranschluss von kleinem Querschnitt aufweist,
(b) der Durchflussanschluss unmittelbar mit dem Auslass des Druckminderers verbunden ist und
(c) der ebenfalls mit dem Auslass des Druckminderers verbundene Steueranschluss von dem als Tellerventil ausgebildeten thermisch gesteuerten Ventil beherrscht wird, das von einem durch das Stellglied des Temperaturfühlers längsverschiebbaren, zugleich den Ventilteller der thermischen Ablaufsicherung steuernden Ventilstössel gesteuert ist.

Nach der Erfindung ist somit der Durchlaufanschluss des Rohrtrenners, über welchen der gesamte Frischwasserstrom fliessen soll, unmittelbar mit dem Auslass des Druckminderers verbunden. Eine Strömung findet nicht statt, solange der Rohrtrenner noch in seiner Ruhestellung ist. Von der Temperatur des Heizungswassers gesteuert wird lediglich ein kleines Tellerventil, welches den Steueranschluss des Rohrtrenners beherrscht. Über dieses Tellerventil braucht nicht der gesamte Frischwasserstrom zu fliessen sondern nur die Wassermenge, die den Rohrtrenner in seine Arbeitsstellung verfährt. Es wird so eine thermische Ablaufsicherung eingespart. Die Anordnung wird einfacher und kompakter.

Weitere Ausgestaltungen der Erfindung sind Gegenstand der Unteransprüche.

Die Erfindung ist nachstehend an einem Ausführungsbeispiel unter Bezugnahme auf die zugehörigen Zeichnungen näher erläutert:
Fig. 1 zeigt ein Schaltbild einer thermisch gesteuerten Sicherheitseinrichtung.
Fig. 2 zeigt einen Vertikalschnitt durch die Armatur der Sicherheitseinrichtung.

In Fig. 1 ist mit 10 ein mit festen Brennstoffen beheizter Kessel bezeichnet. Von dem Kessel 10 geht ein Vorlauf 12 einer geschlossenen Heizungsanlage aus, deren Rücklauf 14 zum Kessel 10 zurückgeführt ist. Die geschlossene Heizungsanlage enthält ein Ausdehnungsgefäss 16, welches die normale thermische Ausdehnung des Wassers in der geschlossenen Heizungsanlage ausgleicht. An dem Kessel 10 ist ein Sicherheitsventil 18 vorgesehen.

Mit 20 ist eine mit der Versorgungsleitung verbundene Frischwasserzuleitung bezeichnet, über welche kaltes Frischwasser zugeführt werden kann. Der Druck der Frischwasserzuleitung 20 wird über einen Druckminderer 22 auf einen für den Kessel 10 und die Heizungsanlage zuträglichen Druck herabgesetzt, der unterhalb des Ansprechdrucks des Sicherheitsventils 18 liegt. Zwischen dem Druckminderer 22 und der Heizungsanlage liegt ein Rohrtrenner 24 in Reihe mit einem Rückflussverhinderer 26, der zwischen dem Auslassanschluss 28 des Rohrtrenners 24 und der Heizungsanlage liegt. Der Rohrtrenner besitzt einen Durchflussanschluss 30 von grossem Querschnitt und einen Steueranschluss 32 von kleinem Querschnitt. Der Durchflussanschluss 30 ist unmittelbar mit dem Auslass des Druckminderers 22 verbunden. Der ebenfalls mit dem Auslass des Druckminderers verbundene Steueranschluss 32 wird von einem als Tellerventil ausgebildeten thermisch gesteuerten Ventil 34 beherrscht.

Ein Temperaturfühler 36 steuert eine thermische Ablaufsicherung 38, mittels eines Stellglieds 40. Die thermische Ablaufsicherung 38 ist ein thermisch gesteuertes Ventil, welches eine mit dem System der Heizungsanlage verbundene Leitung 42 mit einem Ablauf 44 verbindet. Das Ventil 34 wird von dem durch das Stellglied 40 des Temperaturfühlers 36 längsverschiebbaren, zugleich den Ventilteller in thermischen Ablaufsicherung 38 steuernden Ventilstössel 46 gesteuert.

Der konstruktive Aufbau der Armatur ist in Fig. 2 dargestellt.

Der Druckminderer 22 weist ein Gehäuse 47 auf, in welches eine Membran 48 eingespannt ist, die von einer Feder 50 belastet wird. Der Raum unterhalb der Membran ist durch eine Trennwand 52 in eine Kammer 54 und eine Einlasskammer 56 unterteilt. Ein Ventilstössel 58 eines Druckmindererventils 60, das mit einem am unteren Ende des Gehäuses 46 gebildeten Ventilsitz 62 zusammenwirkt, ist abdichtend durch die Trennwand 52 hindurchgeführt. Eine in dem Ventilstössel 58 verlaufende Kreuzbohrung 64 verbindet den Auslass 66 des Druckminderers stromab von dem Ventil 60 mit der Kammer 54. Die Einlasskammer 56 ist über einen Anschluss 68 mit der Frischwasserzuleitung 20 (Fig. 1) verbunden.

Der Rohrtrenner 24 weist ein zylindrisches Gehäuse 70 auf, an welchem auf gegenüberliegenden Seiten der einlassseitige Durchflussanschluss 30 und ein Auslassanschluss 28 vorgesehen sind. In seinem unteren Endteil besitzt das Gehäuse 70 einen Auslauf 76. In dem Durchflussanschluss 30 sitzt eine Einlasshülse 78, die an ihrem dem Durchflussanschluss 30 abgewandten Ende an der Stirnseite abgeschlossen ist und seitliche Austrittsöffnungen 80 aufweist. Auf der Einlasshülse 78 ist ein im Gehäuse 70 geführter Ringkolben 82 mit einem hülsenförmigen, die Einlasshülse 78 abdichtend umschliessenden Schaft 84 gleitbeweglich. Der Steueranschluss 32 mündet in dem Ringraum 86 zwischen Gehäuse 70 und Ringkolben 82. Der Auslassanschluss 28 ist von einem in das Gehäuse 70 ragenden, mit einer Innendichtung 88 versehenen Stutzen 90 umgeben. In diesen Stutzen ist der hülsenförmige Schaft 84 des Ringkolbens 82 bei einem Arbeitshub desselben abdichtend einschiebbar. Der Schaft 84 weist auf seiner Innenwandung eine Hinterschneidung 92 auf, über welche nach Einschieben des Schaftes 84 in den Stutzen 90 eine Verbindung zwischen den seitlichen Austrittsöffnungen 80 der Einlasshülse 78 und der mit dem Auslassanschluss 28 verbundenen Bohrung des Schafts 84 hergestellt ist. Durch eine Druckfeder 94 ist der Ringkolben belastet, so dass er bei Abwesenheit eines Steuerdrucks an dem Steueranschluss 32 in der in Fig. 2 dargestellten Ruhestellung ist.

Von dem Temperaturfühler 36 ist das Stellglied 40 und über dieses der Ventilstössel 46 gesteuert. Die thermische Auslaufsicherung enthält ein Gehäuse 96 mit einem Anschluss 98, der mit der Leitung 42 ( Fig. 1) verbunden ist, und einem Anschluss 100, der mit dem Ablauf 44 in Verbindung steht. In dem Gehäuse 96 ist ein Ventilsitz 102 gebildet, auf welchem ein Ventilteller 104 aufsitzt.

Der Ventilteller 104 ist von einer Feder 106 belastet. Er weist einen Kragen 108 auf, der abdichtend im Gehäuse 96 geführt ist. Das Gehäuse 96 weist gleichachsig mit dem Kragen 108 einen Stutzen 110 auf, in den die an einem ringförmigen Federwiderlager 112 abgestützten Feder 106 hineinragt. In dem Stutzen 110 ist somit eine Kammer 114 gebildet, die gegenüber dem einlasseitigen Anschluss 98 durch den Kragen 108 und dessen Führung im Gehäuse 96 abgedichtet ist.

An dem Gehäuse 96 sitzt gleichachsig zu dem Ventilsitz 102 und dem Ventilteller 104 das Stellglied 40 mit dem Ventilstössel 46. Der Ventilstössel 46 ist abdichtend durch den Ventilteller 104 hindurchgeführt. Er weist eine Schulter 116 auf, die nach einem bestimmten Hub des Ventilstössel 46 an dem Ventilteller 104 angreift und das Ventil gegen die Wirkung der Feder 106 aufdrückt.

An den Stutzen 110 ist das Gehäuse 47 des Druckminderers 22 angeschlossen. Das Gehäuse 47 bildet einen Ventilsitz 117 gleichachsig zu dem Ventilsitz 62. Der Ventilstössel 46 erstreckt sich bis durch den Ventilsitz 117 hindurch und trägt an seinem Ende den Ventilteller 118 des temperaturgesteuerten Ventils 34 (Fig. 1). An dem Ventilstössel 46 ist weiterhin ein Ventilteller 120 angebracht, der mit einem Ventilsitz 122 zusammenwirkt und nach einem das Ventil 34 öffnenden Hub des Ventilstössels 46 den längs des Ventilstössels 46 gebildeten Durchgang 124 abschliesst.

Dieser Durchgang 124 steht über der Kammer 114 und eine in dem Ventilstössel 46 gebildete Bohrung 126 mit dem Anschluss 100 der thermischen Ablaufsicherung in Verbindung.

Der Ventilstössel 46 besteht aus zwei verschiebbar aneinander geführten Abschnitten 46a und 46b. Zwischen den Abschnitten 46a und 46b ist eine vorgespannte Feder 128 angeordnet. Dabei liegt der eine Abschnitt 46a unter der Wirkung der Feder 128 an einem Anschlag 129 des anderen Abschnitts 46b an. Wenn das Ventil 34 geöffnet ist und der Ventilteller 120 an dem Ventilsitz 122 anliegt, dann kann das Stellglied 40 unter Umständen den Ventilstössel 46 noch weiter nach oben in Fig. 2 schieben. Da der Ventilteller 120 an dem Ventilsitz 122 anliegt und damit die Aufwärtsbewegung des oberen Abschnitts 46b des Ventilstössels 46 begrenzt, wird die zusätzliche Bewegung des unteren Abschnitts 46a des Ventilstössels durch Zusammendrücken der Feder 128 aufgenommen. Im Normalbetrieb wirken die beiden Abschnitte 46a und 46b wie eine starre Verbindung, da die Vorspannung der Feder 128 normalerweise nicht überschritten wird.

Im einzelnen enthält der obere Abschnitt 46b anschliessend an denventilteller 120 einen topfförmigen Teil 130, in welchem ein Kopfstück 132 des unteren Abschnitts 46a geführt ist. Die Feder 128 sitzt zwischen dem Boden des topfförmigen Teils 130 und dem Kopfstück 132. Der topfförmige Teil 130 bildet eine Schulter 134, an welcher eine sich am Gehäuse 47 abstützende Druckfeder 136 anlegt. Dadurch ist der Ventilstössel 46 so vorbelastet, dass normalerweise der Ventilteller 118 auf dem Ventilsitz 117 aufsitzt und das Ventil 34 geschlossen ist. Das Ventil 34 wird von dem Stellglied 40 über den Ventilstössel 46 gegen die Wirkung der Druckfeder 136 aufgedrückt.

Der Steueranschluss 32 des Rohrtrenners 24 zweigt zwischen den Ventilen 34 und 120, 122 ab. Der Druckminderer 22 ist mit seinem Druckmindererventil 60 gleichachsig zu dem Ventilstössel 46 und den Ventilen 34 bzw. 120,122 angeordnet. In voll geöffnetem Zustand drückt das Druckmindererventil 60 das den Steueranschluss 32 beherrschende Ventil 34 zu und das zweite Ventil 120,122 auf.

Die beschriebene Anordnung arbeitet wie folgt:
Wenn die Temperatur im Heizungssystem einen vorgegebenen Grenzwert überschreitet drückt das Stellglied 40 über den Ventilstössel 46 zunächst das Ventil 34 auf. Dadurch wird Wasser vom Auslass 66 des Druckminderers 22 über den Steueranschluss 32 in den Ringraum 86 geleitet. Der Ausgangsdruck des Druckminderers 22 wirkt auf die Stirnfläche des Ringkolbens 82 und schiebt den Ringkolben 82 mit seinem Schaft 84 nach rechts unten in Fig. 2. Wenn der Schaft 84 abdichtend in den Stutzen 90 eingeführt ist, wird über die Hinterschneidung 92 die Verbindung zwischen dem Durchflussanschluss 30 des Rohrtrenners 24 und dem Auslassanschluss 28 hergestellt. Der Rückflussverhinderer 26, der von üblicher Bauart sein kann, wird aufgedrückt, so dass eine Verbindung zwischen der Versorgungsleitung und dem Heizungssystem hergestellt ist. Beim Öffnen des Ventils 34 legt sich auch der Ventilteller 120 an den Ventilsitz 122 an, so dass der Durchgang 124 abgesperrt ist.

Bei weiterer Temperaturerhöhung des Heizungswassers legt sich die Schulter 116 an den Ventilteller 104 an und öffnet die thermische Ablaufsicherung 38. Jetzt kann warmes Wasser aus dem Heizungssystem über die thermische Ablaufsicherung 38 in den Ablauf 44 abfliessen. Es wird also kaltes Frischwasser in die Heizungsanlage eingelassen, während warmes Heizungswasser abfliesst. Die Heizungsanlage wird dadurch heruntergekühlt. Wenn die kritische Temperatur wieder überschritten wird, schliesst das Ventil 34. Der Ventilteller 120 hebt von dem Ventilsitz 122 ab. Dadurch wird der Ringraum 86 über den Durchgang 124 mit dem Anschluss 100 der thermischen Ablaufsicherung 38 verbunden. Das Wasser aus dem Ringraum 86 kann somit abfliessen, und der Ringkolben 82 mit dem Schaft 84 geht unter dem Einfluss der Druckfeder 94 in die dargestellte Ausgangslage zurück. In dieser Stellung ist eine mechanische Trennung zwischen der Versorgungsleitung und dem Heizungssystem hergestellt. Eventuelles Leckwasser aus dem Heizungssystem kann nicht in die Versorgungsleitung gelangen, auch wenn der Druck in dieser aus irgend einem Grunde zusammenbrechen sollte, da austretendes Heizungswasser über den Auslauf 76 in den Ablauf 44 abfliessen würde.

Die beschriebene Anordnung hat noch einen weiteren Vorteil. Wenn der Druck in der Versorgungsleitung zusammenbrechen sollte, dann bedeutet dies, dass der Druckminderer 22 unter dem Einfluss der Feder 50 voll öffnet, das Druckmindererventil 60 also soweit nach unten bewegt wird, dass es das Ventil 34 unter Überwindung der Feder 128 zudrückt. Gleichzeitig hebt der Ventilteller 120 von dem Ventilsitz 122 ab, so dass in diesem Falle ebenfalls der Rohrtrenner 24 in die dargestellte Ruhestellung zurückkehrt. Gerade bei einem Zusammenbruch des Drucks in der Versorgungsleitung wird also eine sichere Trennung von Heizungsanlage und Versorgungsleitung gewährleistet.

## Patentansprüche

1. Thermisch gesteuerte Sicherheitseinrichtung für mit festen Brennstoffen beheizte Kessel (10) in geschlossenen Heizungsanlagen, bei welcher im Fall einer Übertemperatur in der Heizungsanlage kaltes Frischwasser aus der Versorgungsleitung in das System der Heizungsanlage eingelassen und heisses Heizungswasser in einen Ablauf (44) abgelassen wird, enthaltend:
eine zu dem System der Heizungsanlage geführte, mit der Versorgungsleitung verbundene Frischwasserzuleitung (20), in welcher in Reihe ein Druckminderer (22), ein temperaturgesteuertes Ventil (34) und ein Rohrtrenner (24) angeordnet sind und
eine mit dem System der Heizungsanlage verbundene Ablaufleitung (42), in welcher eine thermische Ablaufsicherung (38) angeordnet ist, wobei
die thermische Ablaufsicherung (38) von dem gleichen von der Heizungswassertemperatur beaufschlagten Temperaturfühler (36) gesteuert ist wie das temperaturgesteuerte Ventil (34) und bei einer geringfügig höheren Temperatur öffnet als dieses Ventil, dadurch gekennzeichnet, dass
(a) der Rohrtrenner (24) einen Durchflussanschluss (30) von grossem Querschnitt und einen Steueranschluss (32) von kleinem Querschnitt aufweist,
(b) der Durchflussanschluss (30) unmittelbar mit dem Auslass (66) des Druckminderers (22) verbunden ist und
(c) der ebenfalls mit dem Auslass (66) des Druckminderers verbundene Steueranschluss (32) von dem als Tellerventil ausgebildeten temperaturgesteuerten Ventil (34) beherrscht wird, das von einem durch das Stellglied (40) des Temperaturfühlers (36) längsverschiebbaren, zugleich den Ventilteller (104) der thermischen Ablaufsicherung (38) steuernden Ventilstössel (46) gesteuert ist.

2. Thermisch gesteuerte Sicherheitseinrichtung nach Anspruch 1, dadurch gekennzeichnet, dass
(a) längs des Ventilstössels (46) ein Durchgang (124) gebildet ist, der mit dem auslasseitigen Anschluss (100) der thermischen Ablaufsicherung (38) in Verbindung steht, und
(b) auf dem Ventilstössel (46) ein zweites Ventil (120, 122) sitzt, welches nach dem öffnen des den Steueranschluss (32) beherrschenden Ventils (34) schliesst.

3. Thermisch gesteuerte Sicherheitseinrichtung nach Anspruch 2, dadurch gekennzeichnet dass
(a) der Ventilstössel (46) aus zwei verschiebbar aneinander geführten Abschnitten (46a, 46b) besteht und
(b) zwischen den Abschnitten (46a, 46b) eine vorgespannte Feder (128) angeordnet ist, wobei der eine Abschnitt (46a) unter der Wirkung der Feder (128) an einem Anschlag (129) des anderen Abschnitts (46b) anliegt.

4. Thermisch gesteuerte Sicherheitseinrichtung nach Anspruch 3, dadurch gekennzeichnet, dass
(a) der Steueranschluss (32) des Rohrtrenners (24) zwischen den Ventilen (34; 120, 122) abzweigt,
(b) der Druckminderer (22) mit seinem Druckmindererventil (60) gleichachsig zu dem Ventilstössel (46) und den Ventilen (34; 120,122) angeordnet ist und
(c) das Druckmindererventil (60) im voll geöffneten Zustand das den Steueranschluss (32) beherrschende Ventil (32) zu und das zweite Ventil (120,122) aufdrückt.

5. Thermisch gesteuerte Sicherheitseinrichtung nach Anspruch 4, dadurch gekennzeichnet, dass
(a) der Rohrtrenner (24) ein zylindrisches Gehäuse (70) aufweist, an welchem auf gegenüberliegenden Stirnseiten der einlassseitige Durchflussanschluss (30) und ein Auslassanschluss (28) vorgesehen sind,
(b) das Gehäuse (70) in seinem unteren Teil einen Auslauf (76) besitzt,
(c) in dem Durchflussanschluss (30) eine Einlasshülse (78) sitzt, die an ihrem dem Durchflussanschluss (30) abgewandten Ende an der Stirnseite abgeschlossen ist und seitliche Austrittsöffnungen (80) aufweist,
(d) auf der Einlasshülse (78) ein in dem Gehäuse (70) geführter Ringkolben (82) mit einem hülsenförmigen, die Einlasshülse (78) abdichtend umschliessenden Schaft (84) gleitbeweglich ist,
(e) der Steueranschluss (32) in dem Ringraum (86) zwischen Gehäuse (70) und Ringkolben (82) mündet,
(f) der Auslassanschluss (28) von einem in das Gehäuse (70) ragenden, mit einer Innendichtung (88) versehenen Stutzen (90) umgeben ist, in welchen der hülsenförmige Schaft (84) des Ringkolbens (82) bei einem Arbeitshub desselben abdichtend einschiebbar ist,
(g) der Schaft (84) auf seiner Innenwandung eine Hinterschneidung (92) aufweist, über welche nach Einschieben des Schafts (84) in den Stutzen (90) eine Verbindung zwischen den seitlichen Austrittsöffnungen (80) der Einlasshülse (78) und der mit dem Auslassanschluss (28) verbundenen Bohrung des Schafts (84) hergestellt ist.

6. Thermisch gesteuerte Sicherheitseinrichtung nach Anspruch 5, dadurch gekennzeichnet, dass mit dem Auslassanschluss (28) ein Rückflussverhinderer (26) verbunden ist.

## Revendications

1. Dispositif de sécurité commandé thermiquement pour des chaudières (10) chauffées avec des combustibles solides dans des installations de chauffage fermées, dans lequel, en cas de température supérieure dans l'installation de chauffage de l'eau fraîche et froide de la conduite d'alimentation est introduite dans le système de l'installation de chauffage et de l'eau chaude de chauffage est écoulée dans une décharge (44), comportant
un tuyau d'amenée d'eau fraîche (20) qui est conduit au système de l'installation de chauffage et relié à la conduite d'alimentation, et dans lequel sont disposés en série un détendeur (22), une soupape (34) commandée par la température et un séparateur de tube (24), et
une conduite de décharge (42) reliée au système de l'installation de chauffage, dans laquelle est disposé un dispositif de sécurité de décharge (38), le dispositif de sécurité de décharge (38) thermique étant commandé par la même sonde de température (36), à laquelle est appliquée la température de l'eau de chauffage, que la soupape (34) commandée par la température, et s'ouvrant à une température légèrement plus élevée que cette soupape, caractérisé par le fait que
a) le séparateur de tube (24) présente un raccord de passage (30) de grande section et un raccord de commande (32) de petite section,
b) le raccord de passage (30) est relié directement à la sortie (66) du détendeur (22), et
c) le raccord de commande (32) également relié à la sortie (66) du détendeur est commandé par la soupape (34) commandée par la température sous forme de soupape à disque, qui est commandée par un poussoir de soupape (46) qui peut être déplacé longitudinalement par l'élément de commande (40) de la sonde de température (36), et qui commande également la tête de soupape (104) du dispositif de sécurité de décharge (38) thermique.

2. Dispositif de sécurité commandé thermiquement selon la revendication 1, caractérisé par le fait que
a) le long du poussoir de soupape (46) est formé un passage (124) qui communique avec le raccord (100) du dispositif de sécurité de décharge (38) thermique du côté de la sortie, et
b) sur le poussoir de soupape (46) est placée une deuxième soupape (120, 122) qui se ferme après que la soupape (34) du raccord de commande (32) s'ouvre.

3. Dispositif de sécurité commandé thermiquement selon la revendication 2, caractérisé par le fait
a) que le poussoir de soupape (46) est composé de deux sections (46a, 46b) guidées de manière déplaçable l'une contre l'autre, et
b) qu'un ressort (128) mis sous tension préalable est disposé entre les sections (46a, 46b), une section (46a) s'appliquant à une butée (129) de l'autre section (46b) sous l'action du ressort (128).

4. Dispositif de sécurité commandé thermiquement selon la revendication 3, caractérisé par le fait que
a) le raccord de commande (32) du séparateur de tube (24) se branche entre les soupapes (34; 120,122),
b) le détendeur (22) avec sa soupape détendante (60) est disposé coaxialement au poussoir de soupape (46) et aux soupapes (34; 120, 122), et
c) la soupape détendante (60) à l'état complètement ouvert ferme la soupape (34) commandant le raccord de commande (32) et ouvre la deuxième soupape (120,122).

5. Dispositif de sécurité commandé thermiquement selon la revendication 4, caractérisé par le fait que
a) le séparateur de tube (24) présente un boîtier (70) cylindrique, sur lequel le raccord de passage (30) du côté de l'entrée et un raccord de sortie (28) sont prévus sur des fronts opposés,
b) le boîtier (70) est muni d'une sortie (76) dans sa section inférieure,
c) dans le raccord de passage (30) est situé un manchon d'entrée (78) qui à son extrémité opposée au raccord de passage (30) est fermé sur le front, et qui présente des ouvertures de sortie (80) latérales,
d) sur le manchon d'entrée (78) un piston annulaire (82), guidé dans le boîtier (70) et ayant un manche (84) en forme de manchon qui entoure de manière étanche le manchon d'entrée (78), est mobile de manière glissante,
e) le raccord de commande (32) débouche dans l'espacement annulaire (86) entre le boîtier (70) et le piston annulaire (82),
f) le raccord de sortie (28) est entouré d'une tubulure (90) munie d'une garniture intérieure (88) et s'étendant dans le boîtier (70), dans laquelle le manche (84) en forme de manchon du piston annulaire (82) peut être introduit de manière étanche lors d'une course de travail de celui-ci,
g) le manche (84) présente sur sa paroi intérieure une contre-dépouille (92), par l'intermédiaire de laquelle une communication, entre les ouvertures de sortie (80) latérales du manchon d'entrée (78) et l'alésage du manche (84) communiquant avec le raccord de sortie (28), est créée après que le manche (84) a été introduit dans la tubulure (90).

6. Dispositif de sécurité commandé thermiquement selon la revendication 5, caractérisé par le fait qu'un empêcheur de refluement (26) est relié au raccord de sortie (28).

## Claims

1. Thermically controlled safety device for boilers (10) heated with solid fuels in closed heating installations, with which, in case of an overtem- perature in the heating installation, cold fresh water from the delivery conduit is taken into the system of the heating installation and hot heating water is let off into a drain (44), comprising
a fresh water supply conduit (20) conducted to the system of the heating installation and connected to the delivery conduit, in which supply conduit a pressure reducer (22), a temperature controlled valve (34) and a tube separater (24) are arranged in series, and
a drain conduit (42) connected to the system of the heating installation, in which a thermic drain safety device (38) is provided,
the thermic drain safety device (38) being controlled by the same temperature sensor (36) as the temperature controlled valve (34), which temperature sensor (36) is exposed to the heating water temperature, and opening at a slightly higher temperature than this valve, characterized in that
(a) the tube separator (24) has a passage port (30) of large diameter and a control port (32) of small diameter.
(b) the passage port (30) is connected directly to the outlet (66) of the pressure reducer (22), and
(c) the control port (32) likewise connected to the outlet (66) of the pressure reducer is governed by the temperature controlled valve (34) formed as disc valve, whichis controlled by a valve stem (46) longitudinally movable by the actuating member (40) of the temperature sensor (36) and also controlling the valve disc (104) of the thermic drain safety device (38).

2. Thermically controlled safety device as set forth in claim 1, characterized in that
(a) a passage (124) is formed along the valve stem (46), which passage (124) communicates with the port (100) of the thermic drain safety device (38) on the outlet side, and
(b) a second valve (120, 122) is arranged on the valve stem (46), which valve (120, 122) closes after the valve (34) governing the control port (32) has been opened.

3. Thermically controlled safety device as set forth in claim 2, characterized in that
(a) the valve stem (46) consists of two sections (46a, 46b) slidably guided on each other, and
(b) a pre-stressed spring (128) is arranged between the sections (46a, 46b), one section (46a) engaging the stop (129) of the other section (46b) under the action of the spring (128).

4. Thermically controlled safety device as set forth in claim 3, characterized in that
(a) the control port (32) of the tube separator (24) branches between the valves (34; 120,122),
(b) the pressure reducer (22) with its pressure reducing valve (60) is arranged coaxially with the valve stem (46) and the valves (34; 120, 122), and
(c) the pressure reducing valve (60) in its completely opened position causes the valve (32) governing the control port (34) to close and the second valve (120,122) to open.

5. Thermically controlled safety device as set forth in claim 4, characterized in that
(a) the tube separator (24) has a cylindrical housing (70) in which the passage port (30) on the inlet side and an outlet port (28) are provided on opposite end faces,
(b) the housing (70) has a drain (76) in its lower section,
(c) a inlet sleeve (78) is located in the passage port (30), which inlet sleeve (78) is closed at its end remote from the passage port (30) at its front end and which has lateral outlet openings (80),
(d) an annular piston (82) guided in the housing (70) is slidably movably on the inlet sleeve (78), which annular piston (82) has a sleeve-shaped shaft (84) sealingly enclosing said inlet sleeve (78),
(e) the control port (32) ends in the annulus (86) between the housing (70) and the annular piston (82),
(f)the outlet port (28) is surrounded by a socket (90) extending into the housing (70) and provided with an internal seal (88), into which the sleeve-shaped shaft (84) of the annular piston (82) is sealingly slidable with an operative stroke thereof,
(g) the shaft (84) has an undercutting (92) on its inner wall, through which communication between the lateral outlet openings (80) of the inlet sleeve (78) and the bore of the shaft (84) communicating with the outlet port (28) is established after the shaft (84) has been pushed into the socket (90).

6. Thermically controlled safety device as set forth in claim 5, characterized in that a return-flow preventing means (26) is connected to the outlet port (28).
